# EUROPÄISCHE PATENTSCHRIFT

(11) **EP 2 931 446 B1**
(45) Veröffentlichungstag und Bekanntmachung des Hinweises auf die Patenterteilung: **27.07.2016**
(21) Anmeldenummer: 13805314.5
(22) Anmeldetag: 03.12.2013
(51) Int. Cl.: B21B 38/00

(54) **VERFAHREN ZUM BETRIEB EINER WALZANLAGE**
METHOD FOR OPERATING A ROLLING MILL
PROCÉDÉ POUR FAIRE FONCTIONNER UN LAMINOIR

(30) Priorität: 11.12.2012 DE 102012222822; 12.12.2012 DE 102012222996
(43) Veröffentlichungstag der Anmeldung: 21.10.2015
(73) Patentinhaber: SMS group GmbH, 40237 Düsseldorf (DE)
(72) Erfinder: SIEGHART, Jörn, 40593 Düsseldorf (DE); THEOBALD, Frank, 57072 Siegen (DE); RITTER, Andreas, 35708 Haiger (DE)
(74) Vertreter: Klüppel, Walter
(86) Internationale Anmeldenummer: PCT/EP2013/075358
(87) Internationale Veröffentlichungsnummer: WO 2014/090632

(56) Entgegenhaltungen:
- WO-A1-2009/106422
- WO-A1-2012/014026
- DE-A1-102011 077 380

## Beschreibung

### Technisches Gebiet

Die Erfindung betrifft ein Verfahren zum Betrieb einer vorzugsweise mehrgerüstigen Walzanlage, insbesondere zur Materialverfolgung eines durch die Anlage transportierten Walzgutes.

### Stand der Technik

Beim Betrieb von Walzanlagen werden oftmals Eigenschaften des Walzgutes an verschiedenen Stellen mit Messsensoren erfasst. Um die gemessenen Größen einzelnen physikalischen Bereichen des Walzgutes zuordnen zu können, kann eine zeitbezogene Segmentierung des Walzgutes erfolgen. Dabei werden die Messdaten zeitgesteuert sortiert, das heißt die Messdatenerfassung wird in einem fest vorgegebenen Zeitraster vorgenommen. Bei dieser Methode ist eine korrekte Zuordnung zu physikalischen Segmenten nicht allen Betriebszuständen gegeben. Insbesondere wenn sich Geschwindigkeitsänderungen oder geometrische Änderungen wie zum Beispiel eine Banddickenänderung ergeben, ist die korrekte physikalische Zuordnung mit dieser Methode nicht gegeben.

Aufgabe der Erfindung ist es ein effizientes Verfahren zur Verfolgung von wählbaren Abschnitten (Segmente) eines Walzgutes, wie z.B. eines Bandes, während des Durchlaufs durch eine Walzstraße bezüglich Zeit und Ort eines Segmentes in der Walzstraße, bereitzustellen. Die Begriffe Walzgut und Band werden im Folgenden synonym für das zu walzende Material verwendet.

Bevorzugt soll das Verfahren für unterschiedliche messtechnische Ausstattungen von Walzanlagen anwendbar sein, insbesondere zur Kostenreduzierung bei steigenden Effizienzanforderungen.

Ferner ist es vorteilhaft, die Exaktheit der Verfolgung der Bandabschnitte / Bandsegmente an die jeweils gewünschte bzw. benötigte Genauigkeit anzupassen, auch unter Berücksichtigung der nachträglichen Ergänzung von Betriebsparametern. Die Identifizierung der Bandsegmente wird unterstützt durch ein mathematisches Verfahren, das Messgrößen und / oder Sollwerte auswertet.

Weitere Vorteile der Erfindung liegen in der Möglichkeit einer Initiierung von Betriebsparametern, einer Schaffung eines Wernsystems für Folgeaggregate, d.h. einer Adaption der Anlagensetzung, ferner in der Erleichterung des Auffindens von Fehlstellen und der Analyse von Prozessfehlern in einem Voraggregat, sowie in der Unterstützung des adaptiven Lernens einer Übergeordneten Programmeinheit, die für die Setzung der Walzanlage zuständig ist.

WO 2012/014026 A1 offenbart ein Verfahren gemäß dem Oberbegriff des Anspruchs 1.

WO 2009/106422 A1 offenbart ein Verfahren zum Betrieb einer mehrgerüstigen Walzstraße, bei dem für ein Walzgerüst Eingangsdicken und -geschwindigkeiten des einlaufenden Bandes registriert werden können und anhand einer gemessenen Ausgangsgeschwindigkeit und der Eingangswerte eine Ausgangsdicke des auslaufenden Bandes auf Basis einer Kontinuitätsgleichung bestimmbar ist.

### Offenbarung der Erfindung

Die genannte Aufgabe wird durch das Verfahren gemäß Anspruch 1 gelöst.

Unter Identifizieren im Sinne der Erfindung ist die zeitliche Zuordnung eines Bandsegmentes zu einem Ort der Anlage zu verstehen; Unter Erfassung im Sinne der Erfindung ist die zeitliche Zuordnung einer Messung oder eines Sollwertes zu einer Messstelle der Anlage zu verstehen

Durch die Verwendung zumindest eines nicht gemessenen Sollwertes an einer gegebenen Messstelle kann auf eine entsprechende Messung dieses Wertes verzichtet werden. Dabei haben Versuche gezeigt, dass die Volumen-bzw. Massensegmentierung bei Verwendung solcher Sollwerte oder Referenzwerte weiterhin mit ausreichender Genauigkeit erfolgt.

Unter einem Sollwert im Sinne der Erfindung wird dabei jeder in die Identifizierung des Volumensegmentes eingehende Wert verstanden, der kein unmittelbarer Messwert ist, zum Beispiel unveränderliche Parameter der Anlage oder auch je nach Arbeitsvorgang vorwählbare Sollwerte oder berechnete Sollwerte wie zum Beispiel Walzdicke. Insbesondere kann ein Sollwert an einer Messstelle im Sinne der Erfindung ein Wert sein, der an einer vorhergehenden Messstelle gemessen wurde. Der Begriff Sollwert kann gleichwertig zu einem vorgegebenen Wert oder weiterem Betriebsparameter angesehen werden.

Werden die Betriebsparameter an mehreren Messstellen gemessen, steigt zwar die Genauigkeit der Segmentverfolgung, jedoch auf Kosten eines hohen gerätetechnischen Aufwandes.

So kann gemäß einer Ausführungsform, die Messung eines Bandquerschnitts und der Bandgeschwindigkeit an einer ersten Messstelle erfolgen und zusätzlich die Geschwindigkeit des Bandes an weiteren durch das Band zu einem späteren Zeitpunkt passierten Messstellen gemessen werden. Wahlweise kann die Querschnittsfläche auch nur durch Multiplikation der Materialdicke mit einer als konstant festgesetzten Breite des Bandes berechnet werden.

In einer weiteren Ausführungsform sind zusätzlich zu den Geschwindigkeitsmesswerten auch die Messwerte aller Querschnittsflächen an den nachfolgenden Messstellen erforderlich.

Die beiden letztgenannten Ausführungsformen bedingen einen entsprechenden gerätetechnischen Aufwand. Wenn nicht zu jeder Messstelle

Geschwindigkeitsmesswerte gegeben sind bzw. verwendet werden sollen, können Messwerte durch Sollwerte ersetzt werden.

Gemäß einer weiteren Ausführungsform werden zur Identifizierung eines Volumen-bzw. Massensegmentes mehrere der genannten Kombinationen i)- v₂) gemäß Anspruch 1 verwendet. Dadurch entsteht eine Redundanz, welche zum Beispiel zur Kontrolle der Güte der Segmentierung durch einen Vergleich der Identifizierung durch die verschiedenen Methoden dienen kann.

Alternativ oder zusätzlich kann bei einem Ausfall einer der Methoden i)- v₂) automatisch auf eine andere dieser Methoden umgeschaltet werden, um die Verfolgung des Segmentes zu gewährleisten.

Gemäß einer weiteren Ausführungsform wird an einer ersten Messstelle der Walzanlage durch Integration eine Segmentierung des Bandes in mehrere Massen- oder Volumensegmente vorgenommen, wobei die Segmentdaten lediglich durch ein Automatisierungssystem, insbesondere mittels Schieberegistern, durch die Walzstraße geschoben werden. Durch eine derartige Vorgehensweise mittels eines Automatisierungssystems kann die Anzahl der benötigten Messwerte bzw. Messstellen erheblich reduziert werden. Diese Ausführungsform kann auch unabhängig vom oben genannten Verfahren zum Betrieb einer bzw. der Walzanlage verstanden werden.

Gemäß einer weiteren Ausführungsform des Verfahrens wird eine Segmentierung in Massen- oder Volumensegmente durch Integration an mehreren Messstellen vorgenommen und die der ersten Messstelle in Bandlaufrichtung nachfolgenden Messstellen werden durch die erste Messstelle synchronisiert. Die Synchronisation kann durch Schieberegister an die nachfolgenden Messstellen weitergeleitet werden. Synchronisation oder Erstsynchronisation bedeutet insbesondere, dass ein Startsignal bzw. der Startzeitpunkt zum Beginn der Integration an einer Messstelle gegeben wird.

Gemäß einer weiteren Ausführungsform des Verfahrens wird eine Segmentierung in Massen- oder Volumensegmente durch Integration an mehreren Messstellen vorgenommen und als Betriebsparameter an einer der Messstellen werden entsprechende gemessene oder weitere Betriebsparameter einer der vorhergehenden oder nachfolgenden Messstellen verwendet.

Gemäß einer weiteren Ausführungsform des Verfahrens erfolgt eine Erstsynchronisation an einer Messstelle durch Erfassen (der Position bzw. der Anwesenheit) des Bandkopfes und/oder durch Erfassen eines dem Bandkopf folgenden Teils des Bandes. Die Erfassung des Bandkopfes muss dabei nicht zwingend an jeder Messstelle erfolgen. Andere Teile des Bandes, die zum Beispiel ebenfalls zur Synchronisation verwendet werden können, sind Walzgutoberflächenmerkmale, oder beispielsweise Schweißnähte.

Gemäß einer weiteren Ausführungsform wird nach Durchlauf eines Segmentes durch mindestens ein Walzgerüst der Walzstraße und Verfolgen des Segmentes mittels einer dem Gerüst in Bandlaufrichtung nachgeordneten Messstelle, die Wirkung des Walzgerüsts auf das Segment durch Überprüfung von mindestens einem der gemessenen oder weiteren Betriebsparameter festgestellt. Mit anderen Worten kann die Wirkung der Setzung des Gerüsts auf das Walzgut festgestellt werden beziehungsweise die Wirkung der gesamten Anlage auf das Walzgut. Somit kann die Wirkung des Walzgerüstes für ein nachfolgend zu walzendes Walzgutsegment oder ein nachfolgend zu walzendes Walzgut berücksichtigt werden.

Bei einer weiteren Ausführungsform der Erfindung wird ein Bandkopf-Einlaufsignal als gemessener Betriebsparameter erfasst. Dieses Signal kann als Startsignal für die Integration der Volumensegmente an der jeweiligen Messstelle fungieren. Da das Bandkopf-Einlaufsignal regelmäßig aus Sicherheitsgründen und für andere Funktionen der Walzanlage erfasst wird, eignet es sich besonders gut zur Vereinfachung der Identifizierung von Volumensegmenten. Bei Verwendung des Bandkopf-Einlaufsignals segmentiert das erfindungsgemäße Verfahren mit sehr hoher Genauigkeit.

Bei einer weiteren Ausführungsform der Erfindung geht eine einlaufseitige Bandgeschwindigkeit als gemessener Betriebsparameter in die Identifizierung ein. Auch hierbei handelt es sich um eine häufig erfasste Messgröße, die ebenfalls für andere Funktionen der Walzanlage benötigt wird. Bei einer besonders einfachen und ausreichend genauen Identifizierung von Volumensegmenten kann es zum Beispiel vorgesehen sein, dass ausschließlich als gemessene Größen die Bandkopfsignale und eine Bandgeschwindigkeit für die Identifizierung der Volumensegmente vorgesehen werden, wobei bei der Identifizierung bzw. Berechnung der Volumensegmente an verschiedenen Messstellen im Zuge der Walzanlage die Erhaltung der Bandmasse berücksichtigt wird. Die einlaufseitige Bandgeschwindigkeit kann auf eine oder mehrere Arten bestimmt werden, z.B. durch einen Laserstrahl, durch einen Sensor einer eingangsseitigen Umlenkrolle und/oder durch Messung des Abrollvorgangs eines Abhaspels. Bei der Messung des Abrollvorgangs eines Abhaspels können zum Beispiel Durchmesser und Winkelgeschwindigkeit des Haspels kontinuierlich bestimmt werden, um die einlaufseitige Bandgeschwindigkeit zu berechnen.

Zur weiteren Vereinfachung eines erfindungsgemäßen Verfahrens ist es vorgesehen, dass die Bandbreite nur vor dem ersten Walzgerüst gemessen wird. Alternativ hierzu kann es zur weiteren Vereinfachungen auch vorgesehen sein, dass die Bandbreite als nicht gemessener Sollwert in die Identifizierung der Volumensegmente eingeht.

Vorteilhaft ist eine Reduzierung von Messstellen und Sensoren, dass zum Beispiel die Banddicke an beispielsweise nicht mehr als drei Messstellen gemessen wird. Eine erste Messstelle kann vor einem ersten Walzgerüst vorgesehen sein, eine zweite unmittelbar nach dem ersten Walzgerüst und eine dritte nach dem letzten Walzgerüst. Die Lage der Messstellen ist dabei nicht auf die Bereiche vor oder nach einem Gerüst beschränkt, eine Messstelle oder mehrere Messstellen kann oder können sich auch an einem Gerüst oder mehreren Gerüsten befinden. Insgesamt lässt sich hierdurch eine sehr genaue Identifizierung der Volumensegmente sicherstellen, ohne dass zu viele Messsensoren hierfür verwendet werden.

Die oben genannten Ausführungsformen oder Methoden können beliebig miteinander kombiniert werden, sodass eine variable Optimierung zwischen hohen Genauigkeitsanforderungen verbunden mit einem geringerem Messaufwand erzielt werden kann.

In einer Weiterbildung der Erfindung ist es vorgesehen, dass die Identifizierung der Volumensegmente in einer übergeordneten Programmeinheit, die für die Setzung der Walzanlage zuständig ist, erfolgt. Dies kann unter Zuordnung von weiteren Messdaten zu den Volumensegmenten erfolgen.

Weitere Vorteile und Merkmale der Erfindung ergeben sich aus den nachfolgend beschriebenen Ausführungsbeispielen sowie aus den abhängigen Ansprüchen.

### Kurze Beschreibung der Figuren

Die Figuren der Anmeldung beziehen sich auf die Ausführungsbeispiele der Erfindung und sind nicht einschränkend zu verstehen. Weitere sind in der anschließenden detaillierten Beschreibung der Ausführungsbeispiele offenbart. Es zeigen:
Figur 1 ein beispielhaftes Schema einer Walzanlage zur Durchführung des erfindungsgemäßen Verfahrens;
Figur 2 ein beispielhaftes Ablaufschema mit möglichen Kombinationen einer erfindungsmäßigen Volumensegmentierung;
Figur 3 eine das erfindungsgemäße Verfahren und ein Verfahren gemäß dem Stand der Technik vergleichende Fehlerbetrachtung;
Figur 4 ein beispielhafter Ausgang eines Volumenintegrators;
Figur 5 ein beispielhaftes Ablaufschema einer Volumensegmentierung gemäß einem erfindungsgemäßen Ausführungsbeispiel.

### Detaillierte Beschreibung der Ausführungsbeispiele

Bei einer Ausführungsform des erfindungsmäßigen Verfahrens liegt die in Figur 1 gezeigte Walzanlage 1 mit vier Walzgerüsten 2 vor. Eine mögliche messgerätetechnische Ausstattung ist ebenfalls in der Figur 1 dargestellt. Vor dem ersten Walzgerüst 2 werden die Geschwindigkeit des einlaufenden Bandes 3 mittels eines Geschwindigkeitsmessgeräts 4 und die Dicke des einlaufenden Bandes 3 mittels eines Dickenmessgeräts 5, vorzugsweise kontinuierlich, gemessen. Die Geschwindigkeitsmessung erfolgt zum Beispiel mittels einer Umlenkrolle und/oder berührungslos mit einem Lasergeschwindigkeitsmesssystem. Die Dickenmessung kann zum Beispiel durch Absorption von Röntgenstrahlen erfolgen. Es können auch andere Geschwindigkeits- oder Dickenmessgeräte 4, 5 Verwendung finden.

Im Allgemeinen wird davon ausgegangen, dass die Erhaltung des Massenflusses des Bandes 3 gültig ist, wobei die Beziehung $M = \int Apv dt = const .$ gilt, bei der mit A die Querschnittsfläche des Bandes, mit p die Dichte des Bandes, mit v die Geschwindigkeit des Bandes und mit M die Masse des Bandes bezeichnet ist.

Anders ausgedrückt gilt für jedes der einzelnen Segmente i an jeder Messstelle: ${M}_{i} = \int {A}_{i} {p}_{i} {v}_{i} dt = const . \left(i\right) ; i = 0 , … , n .$

Dabei wird die Masse jedes Segmentes i des Bandes 3 bei Durchlauf durch die Walzstraße 1 als konstant angenommen. Die Massen Mᵢ können für verschiedene Segmente i allerdings unterschiedlich gewählt werden. Die Integration über die Zeit t erfolgt jeweils solange bis die konstante bzw. vorgegebene Masse Mᵢ des jeweiligen Segmentes i erreicht ist. Anschließend kann die Integration des Segmentes i+1 mit der jeweiligen zugehörigen Masse Mᵢ₊₁ erfolgen.

Die Dichte p kann für das Walzgut und alle Segmente i als konstant angenommen werden. Somit kann die obige Gleichung in eine Gleichung zur Volumenerhaltung umgeformt werden, sodass gilt: ${V}_{i} = \int {A}_{i} {v}_{i} dt = const . \left(i\right) ; i = 0 , … , n$

Das bedeutet, dass jedes Volumensegment Vᵢ durch zeitliche Integration über das Produkt seiner Querschnittsfläche Aᵢ und seiner Geschwindigkeit vᵢ bestimmbar ist.

Im Falle einer Walzanlage 1 mit bandförmigem Walzgut 3 kann die Bandbreite b (entsprechend einem Sollwert) als konstant betrachtet werden. Unter Vernachlässigung der Änderung der Materialdichte p kann die obengenannte Grundbeziehung kurz wie folgt geschrieben werden: ${V}_{i} = b \int {d}_{i} {v}_{i} dt = const . \left(i\right) ; i = 1 , … , n$

Durch Integration der gemessenen Dicke d multipliziert mit der als konstant betrachteten Sollbandbreite b und der gemessenen Materialgeschwindigkeit wird der Volumenfluss an einer möglichen Messstelle M_{O}, M₁, M₂, M₃, M₄...Mₙ als Betriebsparameter bestimmt. Die Integration wird zum Beispiel gestartet, wenn der Bandkopf an der jeweiligen Messstelle erfasst wird.

Die oben genannten Integrationen können an jeder Messstelle M_{O}, M₁, M₂, M₃, M₄ ...Mₙ durchgeführt werden. Welche der Größen Querschnitt A, Dicke d, Breite b, Geschwindigkeit v, Dichte p als Messwerte oder als Sollwerte (vorgegebene Betriebsparameter bzw. an anderer Stelle gemessene Betriebsparameter) verwendet werden, hängt vom gewünschten Genauigkeitsgrad des Verfahrens, einer möglicherweise gewünschten Redundanz oder von der gerätetechnischen Ausstattung der Walzanlage 1 ab.

Der Volumenfluss kann durch Integration der gemessenen Dicke d multipliziert mit der als konstant betrachteten Sollbandbreite b und der gemessenen Materialgeschwindigkeit an einer ersten Messstelle M_{O} als Betriebsparameter bestimmt werden. Die Integration wird zum Beispiel gestartet, wenn der Bandkopf an der ersten Messstelle M_{O} detektiert wird (s. auch Figur 2).

Hinter dem ersten Walzgerüst 2 wird zum Beispiel die Bandgeschwindigkeit beispielsweise mittels einer Umlenkrolle und/oder optisch gemessen. Ein oder mehrere Schieberegister transportieren die jeweilige Segmentgrenze mit der physikalischen Bandgeschwindigkeit beispielsweise bis zur Messstelle M₂. Die Integration an der Messstelle M₂ wird gestartet, wenn eine an der Messstelle M_{O} gebildete Segmentgrenze an der Messstelle M₂ eintrifft und/oder wenn an der Messstelle M₂ der Durchlauf des Bandkopfes detektiert wird. Zur Berechnung des Volumens des Segmentes i stehen die als konstant betrachtete Bandbreite b, die gemessene Dicke hinter dem ersten Gerüst 2 und die gemessene Bandgeschwindigkeit hinter dem ersten Gerüst 2 als gemessener Betriebsparameter zur Verfügung.

Hinter dem zweiten Walzgerüst 2 befindet sich im Beispiel keine Dickenmessung, sondern nur eine Messung der Bandgeschwindigkeit beispielsweise mittels Umlenkrolle.

Wenn eine in M₂ gebildete Segmentgrenze und/oder der Bandkopf an Messstelle M₄ erfasst wird, startet die Integration in M₄. Zur Berechnung des Volumens an dieser Stelle wird die als konstant betrachtete Bandbreite, die gemessene Dicke hinter dem ersten Gerüst 2 und die hinter dem ersten Gerüst 2 gemessene Bandgeschwindigkeit verwendet.

Wie in Figur 2 gezeigt, kann die vorangegangene beschriebene Ausführungsform weitgehend modifiziert werden. Wenn zum Beispiel keine Dickenmessung zur Verfügung steht, kann das Volumen auch mit der jeweiligen Solldicke berechnet werden oder es wird auf eine Integration hinter der ersten Messstelle M_{O} verzichtet und die Segmentgrenze bei vorhandener Bandgeschwindigkeitsmessung ausschließlich mittels Schieberegister zur nächsten Messstelle verschoben. Für den Fall, dass weder eine Banddickenmessung noch eine Bandgeschwindigkeitsmessung an einer bestimmten Messstelle zur Verfügung stehen oder zur Identifizierung verwendet werden sollen, kann ein vorhandenes Wertepaar (Materialdicke und Materialgeschwindigkeit) einer anderen Messstelle verwendet werden, da die Massenkontinuität in der Walzanlage erfüllt ist. Es ist zum Beispiel lediglich eine Bandkopferkennung erforderlich, um den Integrationsvorgang zu starten. Die Wahl, welches Segmentierungsverfahren verwendet wird, kann dynamisch vom Zustand und der Verfügbarkeit der Messgeräte abhängig gemacht werden.

Jede Methode zur Bandsegmentierung liefert einen Zählerwert Z für das aktuell vermessene Bandsegment und ein Signal für die zugeordnete Messstelle z.B. M_{O}, M₂, M₄. Die Volumensegmentgröße kann im laufenden Walzbetrieb verändert werden. Eine Anpassung des Segmentvolumens kann unmittelbar hinter einer Segmentgrenze erfolgen. Der Zählwert des ersten Segmentes mit der neuen Segmentierungsgröße Volumensegment V' wird an alle anderen Messstellen gesendet.

In Figur 3 ist ein Vergleich zwischen der Segmentierung nach einem Ausführungsbeispiel des erfindungsmäßigen Verfahrens (Volumensegmentierung) und der zeitgesteuerten Methode, wie sie dem eingangsbeschriebenen Stand der Technik entspricht, dargestellt. Dabei ist für verschiedene Messstellen M_{O} bis M₅ jeweils im oberen Teil die korrekte physikalische Segmentierung (Vol) hochgezählt unten jeweils die Segmentierung, wie sie einer konstanten Zeitbasis (Iso) entspricht.

Daraus ist ersichtlich, dass bei Geschwindigkeitsänderungen die zeitbasierte Segmentierung nicht mehr mit der physikalisch korrekten Segmentierung übereinstimmt. So verschiebt sich beispielsweise die Bandposition von Segment 11 an den unterschiedlichen Messstellen vom zeitbasierten Segment 8 an der ersten Messstelle M_{O} in das Segment 5 an Messstelle M₅.

Durch Simulation wurde herausgefunden, dass die Segmentierung je nach Verfahren der vorliegenden Erfindung unterschiedlich kleine Diskretisierungsfehler aufweist. Je nach Kombination kann sich dieser zum Beispiel in der Größenordnung der Basiszykluszeit des Automatisierungssystems und ist in diesem Fall für alle Messstellen gleich.

Zur Berechnung der Volumensegmentierung wird ein Integrator verwendet. Dieser bestimmt über eine der vorangegangenen Gleichungen die Segmentgrenzen für die Größe eines vorgegebenen Volumens. Ist die entsprechende Segmentgröße erreicht, wird der Integrator zurückgesetzt. Der Ausgang eines solchen Bausteins weist zum Beispiel einen wie in Figur 4 gezeigten Verlauf auf. Ist das Sollvolumen (im gezeigten Fall: 3 Segment-Volumeneinheiten) erreicht, löst eine steigende Flanke am Integrator-Ausgang ein inkrementales Zählsignal Z aus.

Die Volumensegmentierung kann insbesondere an einer ersten Messstelle bzw. Messposition M_{O} erfolgen. Eingangswert für die Segmentierung wäre dabei die Materialgeschwindigkeit, die Querschnittsfläche, die Materialdichte und insbesondere die zu unterteilende Volumensegmentgröße, welche variabel vorgebbar ist. Die Materialgeschwindigkeit kann dabei auf eine oder mehrere Arten, wie im Vorwege beschrieben, bestimmt werden. Für sämtliche gemessene Betriebsparameter können auch Sollwerte verwendet werden.

Die Volumensegmentierung kann hinter der ersten Messstelle M_{O} zum Beispiel funktional wie an der ersten Messposition erfolgen. Auch hier können gemessene Betriebsparameter durch Sollwerte ersetzt werden. Unter der Voraussetzung der Massenerhaltung bzw. Volumenerhaltung (unter Annahme einer konstanten Dichte) können auch die gemessenen Betriebsparameter von anderen Messstellen als vorgegebene Betriebsparameter verwendet werden. Die Zählung kann über die Verschiebung der Segmentgrenzen synchronisiert werden, sobald die erforderlichen Betriebsparameter erfüllt sind, oder durch die Erkennung des Walzgutes an der Messstelle. Das Soll-Segmentvolumen oder -die Soll-Segmentmasse wird zusammen mit dem zugehörigen Segmentzählwert Z zum Beispiel von der ersten Messposition M_{O} oder aber auch von einer anderen vorhergehenden Messposition geliefert.

Der Ausgang der Volumensegmentierung an der ersten Messstelle kann an eine Kaskade bzw. Reihe von Verschieberegistern zwischen den nachfolgenden Messstellen weitergereicht werden. Als gemessener Betriebsparameter kann dabei die Messung der Materialgeschwindigkeit vorliegen.

Die Segmentierung ist abhängig von den zur Segmentierung erforderlichen Betriebsparametern. Sind einzelne der erforderlichen Betriebsparameter ungültig, zum Beispiel durch fehlerhafte oder ausgefallene Messsignale, dann kann die Segmentierung an der entsprechenden Messstelle entweder über eine andere Methode erfolgen oder die betreffenden Betriebsparameter können durch die zugehörigen Sollwerte ersetzt werden.

Es können mehrere Segmentierungsmethoden gleichzeitig verwendet werden, wodurch eine Redundanz erreicht wird. Auf eine solche Redundanz wird im Folgenden eingegangen.

Wird an sämtlichen Messstellen eine Segmentierung über konstante Massen bzw. Volumina mittels Integration vorgenommen, weist diese Methode den kleinsten Diskretisierungsfehler auf (Methode B). Sie erfordert jedoch zusätzliche gemessene und/oder vorgegebene Betriebsparameter. Um eine exakte Erstsynchronisation zu erreichen wird an der ersten Messstelle eine Integration über Massen- bzw. Volumensegmente vorgenommen (Methode B), wobei diese Segmentierung über Schieberegister durch die Walzstraße geschoben wird (Methode A). Fällt die vorgenommene Segmentierung (Methode B) nach der Erstsynchronisation an einer oder mehreren Messstellen aus, kann dort automatisch auf die Methode der Integration über Massen- bzw. Volumensegmente an der ersten Messstelle und der Verschiebung mittels Schieberegister (Methode A) durch die Walzstraße zurückgegriffen werden, sodass die Methode A eine Ablösefunktion darstellt. Sind die erforderlichen Betriebsparameter wieder verfügbar, erfolgt die Zurückschaltung auf die Methode B bei der die Integration wiederum an jeder Messstelle erfolgt. Der neue Zählerstand wird über den entsprechenden Wert aus dem Schieberegister synchronisiert. Bei einem Ausfall von erforderlichen Messungen kann auf eine Verwendung von Sollwerten zurückgegriffen werden.

Zur weiteren Validierung der Gültigkeit einer Messstelle kann die Abweichung zwischen den einzelnen Methoden herangezogen werden.

Zur Synchronisation können verschiedene Maßnahmen getroffen werden. Zum Beispiel kann die Erstsynchronisation durch das Bandkopf-Einlaufsignal erfolgen. Diese Erkennung kann zum Beispiel mittels Kraftsensoren, optischen Sensoren oder weitere Erkennungsmethoden erfolgen. Die Position des Bandkopfes ist abhängig von der Zeit feststellbar. Dies kann an einer oder mehreren der Messstellen erfolgen.

Nach Feststellung der Bandkopfposition an einer Messstelle kann mittels des Automatisierungssystems die Position des Bandkopfes berechnet werden. Für alle Methoden erhöht die Einbindung zusätzlicher Synchronisationsmessstellen die Lagegenauigkeit des Walzgutes.

Alternativ erfolgt die Erstsynchronisation hinter dem Bandkopf. Hierfür stehen bevorzugt Zwischengerüstgeschwindigkeiten als gemessene und/oder vorgegebene Betriebsparameter zur Verfügung.

Bevorzugt ist es wie zuvor beschrieben vorgesehen, dass die Identifizierung der Volumensegmente in einer übergeordneten Programmeinheit, die für die Setzung der Walzanlage zuständig ist, erfolgt. Dies kann unter Zuordnung von weiteren Messdaten zu den Massen- bzw. Volumensegmenten erfolgen. Zur Optimierung der Automatisierungsaufgaben kann die identifizierte Volumensegmentierung auch an die übergeordnete Programmeinheit, die für die Setzung der Walzanlage zuständig ist, übergeben werden.

Die übergeordnete Programmeinheit, die für die Setzung der Walzanlage zuständig ist kann insbesondere adaptiv lernend ausgebildet sein.

Innerhalb der übergeordneten Programmeinheit können die weiteren Betriebsparameter, die während des Walzvorganges aufgetreten sind, dem jeweiligen identifizierten Volumensegment des Bandes zugeordnet werden, um zum Beispiel eine Optimierung und/oder verbesserte Fehlerkontrolle der Walzanlage zu ermöglichen. Diese weiteren Betriebsparameter können verschiedene Materialeigenschaften sein wie zum Beispiel Planheit, Zugspannungsverteilung, Voreilung (Differenzgeschwindigkeit) während des Walzens etc..

Gemäß eines Ausführungsbeispieles des erfindungsgemäßen Verfahrens liegt eine Walzanlage mit mehreren Walzgerüsten vor, wobei eingangsseitig ein Abhaspel und ausgangsseitig ein Aufhaspel angeordnet ist (nicht abgebildet).

Zwischen dem Abhaspel und dem ersten Walzgerüst ist das einlaufende Band gemäß diesem Ausführungsbeispiel über eine erste Umlenkrolle geführt, deren Drehgeschwindigkeit vorzugsweise kontinuierlich über einen Pulsgeber gemessen wird. Hieraus folgt, vorzugsweise unmittelbar, die einlaufseitige Ist-Bandgeschwindigkeit an einer ersten Messstelle M_{O} als ein erster gemessener Betriebsparameter.

Ferner befindet sich vor bzw. an dem ersten Gerüst ein Mittel, das den Einlauf eines Bandkopfes zu Beginn des Walzvorgangs erfasst. Dieser Messwert MIS_{O} ist eine boolsche Messgröße einer ersten Messstelle M_{O} und stellt einen zweiten gemessenen Betriebsparameter der Walzanlage dar.

Ferner befinden sich im weiteren Verlauf der Walzanlage gemäß dem Ausführungsbeispiel weitere Mittel zur Erfassung des durchlaufenden Bandkopfes, die als weitere Messstellen M₁, M₂,..., Mₙ boolsche Werte MIS_{M1}, MIS_{M2}, ..., MIS_{Mn} für den Durchlauf des Bandkopfes erzeugen.

An jeder der Messstellen M_{O}, M₁, M₂... bewirkt der Durchlauf des Bandkopfes eine Erstsynchronisation, die als Startsignal für einen Integrationsvorgang dient.

Wie in Fig. 5 zu diesem Ausführungsbeispiel dargestellt, beginnt die zeitliche Integration des Produktes einer Soll-Banddicke und einer Soll-Bandbreite als Referenzwerte bzw. nicht gemessene Parameter und der in M₀ gemessenen Bandgeschwindigkeit. Das über die Zeit aufintegrierte Volumen steuert einen Volumensegmentzähler, sobald es eine vorgegebene Größe erreicht hat, wonach eine erneute Integration des nächsten Volumensegmentes beginnt. In Fig. 5 ist dies durch die sägezahnförmigen Kurven in den Volumen-Zeit-Diagrammen dargestellt. Die Zeitachsen der drei untereinander gezeigten Diagramme sind identisch sind, d.h. sie starten bei demselben Zeitpunkt.

Die Erfassung der einlaufenden Bandgeschwindigkeit M₀ ist an jeder Messstelle bekannt, und somit welches Volumensegment zu welchem Zeitpunkt an welcher Messstelle durchläuft.

Hervorzuheben ist, dass die Abweichungen jeweils auf dasselbe Segment begrenzt sind und mit diesem Segment durch die Anlage geschoben werden. Hierdurch ist eine hinreichend genaue Zuordnung von weiteren Betriebsparametern zu einem jeweiligen Volumensegment ermöglicht. Solche weiteren Betriebsparameter können etwa eine lokale Bandzugverteilung oder Messwerte für die Bandplanheit sein. Die Volumensegmente werden bevorzugt von einer übergeordneten Programmeinheit, die für die Setzung der Walzanlage zuständig ist, der Anlage erfasst und mit den weiteren gemessenen und/oder weiteren Betriebsparametern verknüpft.

Die Merkmale der beschriebenen Ausführungsbeispiele können miteinander kombiniert oder gegeneinander ausgetauscht werden.

### Bezugszeichenliste

- 1: Walzanlage
- 2: Walzgerüst
- 3: Band
- 4: Geschwindigkeitsmessgerät
- 5: Dickenmessgerät
- M_{O}: Messstelle
- M₁: Messstelle
- M₂: Messstelle
- M₃: Messstelle
- M₄: Messstelle
- Mₙ: Messstelle
- MIS: Bandkopfeinlaufsignal
- V: Volumen
- t: Zeit
- Z: Zählerwert der Segmente

## Patentansprüche

1. Verfahren zum Betrieb einer Walzanlage (1), umfassend die Schritte:
a) Erfassen zumindest eines Betriebsparameters als gemessener Istwert; und
b) Identifizieren mindestens eines Volumen- oder Massensegmentes eines durchlaufenden Walzgutes (3) unter Verwendung des gemessenen Betriebsparameters und weiterer Betriebsparameter;
wobei an einer gegebenen Messstelle (M_{O}, M₁, M₂, M₃, M₄, ..., Mₙ) zumindest einer der Betriebsparameter aus der Gruppe Walzgutdicke, Walzgutbreite, Walzgutgeschwindigkeit, Walzgutdichte und Querschnittsfläche des Walzgutes (3) stammt und als ein nicht gemessener Sollwert in die Identifizierung eingeht,
**dadurch gekennzeichnet, dass**
der Schritt des Identifizierens des mindestens einen Volumen- oder Massen-segmentes durch Integration erfolgt und
das mindestens eine Volumen- oder Massensegment eines durchlaufenden Walzgutes (3) an mindestens einer der Messstellen (M_{O}, M₁, M₂, M₃, M₄, ..., Mₙ) durch mindestens eine der folgenden Kombinationen von Betriebsparametern i) bis iv₂) erfasst und integriert wird:
i) Gemessene Querschnittsfläche des Walzgutes (3), gemessene Walzgutgeschwindigkeit;
ii) Sollwert für die Querschnittsfläche des Walzgutes (3), gemessene Walzgutgeschwindigkeit;
iii ₁) Sollwert Walzgutbreite, gemessene Walzgutdicke, gemessene Walzgutgeschwindigkelt;
iii ₂) Sollwert Walzgutbreite, gemessene Walzgutdicke, Sollwert Walzgutgeschwindigkeit;
iv₁) Sollwert Walzgutdicke, gemessene Walzgutbreite, gemessene Walzgutgeschwindigkeit;
iv₂) Sollwert Walzgutdicke, gemessene Walzgutbreite, Sollwert Walzgutgeschwindigkeit.

2. Verfahren gemäß Anspruch 1, wobei zur identifizierung des Volumensegmentes mehrere der Kombinationen von i) bis v₂) verwendet werden, und/oder die Güte der Segmentierung durch einen Vergleich der Identifizierung durch verschiedene der Kombinationen i) bis v₂) überwacht wird.

3. Verfahren gemäß Anspruch 1 oder 2, bei dem bei Ausfall einer der Kombinationen i) bis v₂) zur Gewährleistung der Verfolgung des Segmentes automatisch auf eine andere dieser Kombinationen umgeschaltet wird.

4. Verfahren gemäß einem der vorhergehenden Ansprüche, wobei an einer ersten Messstelle (M_{O}) durch Integration eine Segmentierung des Walzgutes (3) in mehrere Massen- oder Volumensagmente vorgenommen wird und die Segmentdaten durch ein Automatisierungssystem, insbesondere mittels Schieberegistern, durch die Walzstraße (1) geschoben werden.

5. Verfahren gemäß Anspruch 4, wobei eine Segmentierung in Massen- oder Volumensegmente durch Integration an mehreren Messstellen (M_{O}, M₁, M₂, M₃, M₄, ..., Mₙ) vorgenommen wird und die in der ersten Messstelle (M_{O}) gebildeten Segmente in Walzgutlaufrichtung nachfolgenden Messstellen (M_{O}, M₁, M₂, M₃, M₄, ..., Mₙ) durch die erste Messstelle (M_{O}) erstsynchronisiert werden.

6. Verfahren gemäß Anspruch 4, wobei eine Segmentierung in Massen- oder Volumensegmente durch Integration an mehreren Messstellen (M_{O}, M₁, M₂, M₃, M₄, ..., Mₙ) vorgenommen wird und als gemessener und/oder weiterer Betriebsparameter einer der Messstellen (M_{O}, M₁, M₂, M₃, M₄, ..., Mₙ) entsprechende Betriebsparameter einer der vorhergehenden oder nachfolgenden Messstellen (M_{O}, M₁, M₂, M₃, M₄, ..., Mₙ) verwendet werden.

7. Verfahren gemäß Anspruch 4, wobei eine Segmentierung in Massen- oder Volumensegmente durch Integration an mehreren Messstellen (M_{O}, M₁, M₂, M₃, M₄, ..., Mₙ) vorgenommen wird und als gemessener und/oder weiterer Betriebsparameter an mindestens einer der Messstellen (M_{O}, M₁, M₂, M₃, M₄, ..., Mₙ) Sollwerte von Betriebsparametern verwendet werden.

8. Verfahren gemäß Anspruch 4, welches zusätzlich die Schritte von mindestens zwei der Ansprüche 5 bis 7 zum Bilden einer Redundanz der Segmentierung der Massen- oder Volumensegmente umfasst.

9. Verfahren gemäß einem der vorhergehenden Ansprüche, wobei eine Erstsynchronisation an einer Messstelle (M_{O}, M₁, M₂, M₃, M₄, ..., Mₙ durch Erfassen des Walzgutkopfeinlaufsignals und/oder durch Erfassen eines dem Walzgutkopf folgenden Teils des Walzgutes (3) erfolgt.

10. Verfahren gemäß einem der vorhergehenden Ansprüche, wobei nach Durchlauf eines Segmentes durch mindestens ein Walzgerüst (2) der Walzanlage (1) und Verfolgen des Segmentes mittels einer dem Gerüst (2) in Walzgutlaufrichtung nachgeordneten Messstelle (M_{O}, M₁, M₂, M₃, M₄, ..., Mₙ die Wirkung des Walzgerüsts (2) auf das Segment festgestellt wird, und diese festgestellte Wirkung des Walzgerüsts (2) für ein nachfolgend zu walzendes Walzgutsegmentes oder ein nachfolgend zu walzendes Walzgut berücksichtigt wird.

11. Verfahren gemäß einem der vorhergehenden Ansprüche, **gekennzeichnet durch** den Schritt:
Erfassen eines Walzgutkopf-Einlaufsignals (MIS_{MO}, MIS_{M1}, MIS_{M2},....,MIS_{Mn}) als gemessener Betriebsparameter, insbesondere als Startsignal für die Integration der Massen- oder Volumensegmente.

12. Verfahren gemäß einem der vorhergehenden Ansprüche, **dadurch gekennzeichnet, dass** eine einlaufseitige Walzgutgeschwindigkeit als gemessener Betriebsparameter in die Identifizierung eingeht.

13. Verfahren gemäß Anspruch 12, **dadurch gekennzeichnet, dass** die Walzgutgeschwindigkeit durch Messung des Abrollvorgangs eines Abhaspels, gemessen wird.

14. Verfahren gemäß Anspruch 1 oder 2 wobei die Walzgutbreite nur vor einem ersten Walzgerüst (2) der Walzanlage (1) gemessen wird oder die Walzgutbreite nur als nicht gemessener Sollwert in die Identifizierung eingeht.

15. Verfahren gemäß Anspruch 1, **dadurch gekennzeichnet, dass** die Walzgutdicke an nicht mehr als drei Messstellen gemessen wird, insbesondere vor einem ersten Walzgerüst (2), unmittelbar nach dem ersten Walzgerüst (2) und nach einem letzten Walzgerüst (2), wobei mehrere Walzgerüste (2) vorgesehen sind.

16. Verfahren gemäß einem der vorhergehenden Ansprüche, **gekennzeichnet durch** den Schritt:
Identifizieren der Massen- oder Volumensegmente in einer übergeordneten Programmeinheit, die für die Setzung der Walzanlage (1) zuständig ist, insbesondere unter Zuordnung von gemessenen und/oder weiteren Betriebsparametern zu den Massen- oder Volumensegmenten.

## Claims

1. Method of operating a rolling mill (1), comprising the steps of:
a) detecting at least one operating parameter as measured actual value; and
b) identifying at least one volume or mass segment of a transiting rolling material (3) with use of the measured operating parameter and further operating parameters;
wherein at least one of the operating parameters from the group of rolling material thickness, rolling material width, rolling material speed, rolling material density and cross-sectional area of the rolling material (3) is derived at a given measuring point (M₀, M₁, M₂, M₃, M₄, ..., Mₙ) and is entered into the identification as a non-measured target value,
**characterised in that**
the step of identification of the at least one volume or mass segment is carried out by integration and
the at least one volume or mass segment of a transiting rolling stock (3) is detected at least one of the measuring points (M₀, M₁, M₂, M₃, M₄, ..., Mₙ) by at least one of the following combinations of operating parameters i) to iv₂) and integrated:
i) measured cross-sectional area of the rolling material (3), measured rolling material speed;
ii) target value for the cross-sectional area of the rolling material (3), measured rolling material speed;
iii₁) target value of rolling material width, measured rolling material thickness, measured rolling material speed;
iii₂) target value of rolling material width, measured rolling material thickness, target value rolling of material speed;
iv₁) target value of rolling material thickness, measured rolling material width, measured rolling material speed;
iv₂) target value of rolling material thickness, measured rolling material width, target value of rolling material speed.

2. Method according to claim 1, wherein for identification of the volume segment several of the combinations of i) to iv₂) are used and/or the quality of the segmentation is monitored by comparison of the identification by different ones of the combinations i) to iv₂).

3. Method according to claim 1 or 2, in which in the case of failure of one of the combinations i) to iv₂) there is automatic switching over to another one of these combinations so as to ensure tracking of the segment.

4. Method according to any one of the preceding claims, wherein a segmentation of the rolling material (3) into several mass or volume segments is undertaken at a first measuring point (M₀) by integration and the segment data are shifted by an automation system, particularly by means of shift registers, through the rolling train (1).

5. Method according to claim 4, wherein a segmentation into mass or volume segments by integration at several measuring points (M₀, M₁, M₂, M₃, M₄, ..., Mₙ) is undertaken and measuring points (M₀, M₁, M₂, M₃, M₄, ..., Mₙ) which in rolling material running direction follow the segments formed in the first measuring point (M₀) are first synchronised by the first measuring point (M₀).

6. Method according to claim 4, wherein a segmentation into mass or volume segments by integration at several measuring points (M₀, M₁, M₂, M₃, M₄, ..., Mₙ) is undertaken and, as measured and/or further operating parameters of one of the measuring points (M₀, M₁, M₂, M₃, M₄, ..., Mₙ), corresponding operating parameters of one of the preceding or following measuring points (M₀, M₁, M₂, M₃, M₄, ..., Mₙ) are used.

7. Method according to claim 4, wherein a segmentation into mass or volume segments is undertaken by integration at several measuring points (M₀, M₁, M₂, M₃, M₄, ..., Mₙ) and target values of operating parameters are used as measured and/or further operating parameters at at least one of the measuring points (M₀, M₁, M₂, M₃, M₄, ..., Mₙ).

8. Method according to claim 4, which additionally comprises the steps of at least two of claims 5 to 7 for formation of a redundancy of the segmentation of the mass or volume segments.

9. Method according to any one of the preceding claims, wherein a first synchronisation at a measurement point (M₀, M₁, M₂, M₃, M₄, ..., Mₙ) is carried out by detecting the rolling material head entry signal and/or by detecting a part of the rolling material (3) following the rolling material head.

10. Method according to any one of the preceding claims, wherein after transit of a segment through at least one roll stand (2) of the rolling mill (1) and tracking of the segment by means of a measuring point (M₀, M₁, M₂, M₃, M₄, ..., Mₙ) downstream of the stand (2) in rolling material running direction the effect of the roll stand (2) on the segment is ascertained and this ascertained effect of the roll stand (2) is taken into consideration for a subsequent rolling material segment to be rolled or a subsequent rolling material to be rolled.

11. Method according to any one of the preceding claims, **characterised by** the step of:
detecting a rolling material head entry signal (MIS_{M0}, MIS_{M1}, MIS_{M2}, ..., MIS_{Mn)} as measured operating parameter, particularly as start signal for the integration of the mass or volume segments.

12. Method according to any one of the preceding claims, **characterised in that** a rolling material speed at the entry side is entered into the identification as measured operating parameter.

13. Method according to claim 12, **characterised in that** the rolling material speed is measured by measuring the unreeling process of a dispensing reel.

14. Method according to claim 1 or 2, wherein the rolling material width is measured only ahead of a first roll stand (2) of the rolling mill (1) or the rolling material width enters into the identification only as an unmeasured target value.

15. Method according to claim 1, **characterised in that** the rolling material thickness is measured at not more than three measuring points, particularly ahead of a first roll stand (2), directly after the first roll stand (2) and after a last roll stand (2), wherein a plurality of roll stands (2) is provided.

16. Method according to any one of the preceding claims, **characterised by** the step:
identifying the mass or volume segments in a subordinate program unit responsible for setting the rolling mill (1), in particular with association of measured and/or further operating parameters with the mass or volume segments.

## Revendications

1. Procédé pour l'exploitation d'un laminoir (1), comprenant les étapes dans lesquelles :
a) on enregistre au moins un paramètre d'exploitation à titre de valeur réelle mesurée ; et
b) on identifie au moins un segment en volume ou en masse d'un produit de laminage (3) en cours de passage en utilisant le paramètre d'exploitation mesuré et d'autres paramètres d'exploitation ;
dans lequel à un endroit de mesure donné (M₀, M₁, M₂, M₃, M₄, ... Mₙ), au moins un des paramètres d'exploitation émane du groupe comprenant l'épaisseur du produit de laminage, la largeur du produit de laminage, la vitesse du produit de laminage, la masse volumique apparente du produit de laminage et l'aire de section en direction transversale du produit de laminage (3) et est entré dans l'identification sous la forme d'une valeur de consigne non mesurée ;
**caractérisé en ce que**
l'étape d'identification dudit au moins un segment en volume ou en masse a lieu par intégration ; et
ledit au moins un segment en volume ou en masse d'un produit de laminage (3) en cours de passage à au moins un des endroits de mesure (M₀, M₁, M₂, M₃, M₄, ... Mₙ) est enregistré et intégré via au moins une des combinaisons suivantes de paramètres d'exploitation i) à iv₂) :
i) aire de section mesurée en direction transversale du produit de laminage (3), vitesse mesurée du produit de laminage ;
ii) valeur de consigne pour l'aire de section en direction transversale du produit de laminage (3), vitesse mesurée du produit de laminage ;
iii₁) valeur de consigne pour la largeur du produit de laminage, épaisseur mesurée du produit de laminage, vitesse mesurée du produit de laminage ;
iii₂) valeur de consigne pour la largeur du produit de laminage, épaisseur mesurée du produit de laminage, valeur de consigne pour la vitesse du produit de laminage ;
iv₁) valeur de consigne pour l'épaisseur du produit de laminage, largeur mesurée du produit de laminage, vitesse mesurée du produit de laminage ;
iv₂) valeur de consigne pour l'épaisseur du produit de laminage, largeur mesurée du produit de laminage, valeur de consigne pour la vitesse du produit de laminage.

2. Procédé selon la revendication 1, dans lequel pour l'identification du segment en volume on utilise plusieurs combinaisons parmi les combinaisons i) à iv₂), et/ou on surveille la qualité de la segmentation via une comparaison de l'identification en utilisant différentes combinaisons parmi les combinaisons i) à iv₂).

3. Procédé selon la revendication 1 ou 2, dans lequel dans le cas d'une défaillance d'une des combinaisons i) à iv₂), pour garantir la poursuite du segment, on bascule automatiquement sur une autre de ces combinaisons.

4. Procédé selon l'une quelconque des revendications précédentes, dans lequel, à un premier endroit de mesure (M₀), on procède, par intégration, à une segmentation du produit de laminage (3) pour obtenir plusieurs segments en masse ou en volume et on soumet les données de segments à un décalage via un système d'automatisation, en particulier au moyen de registres à décalage, à travers le train de laminage (1).

5. Procédé selon la revendication 4, dans lequel on procède à une segmentation en segments en masse ou en volume par intégration à plusieurs endroits de mesure (M₀, M₁, M₂, M₃, M₄, ... Mₙ), et on soumet à une synchronisation initiale les segments formés au premier endroit de mesure (M₀) dans des endroits de mesure suivants (M₀, M₁, M₂, M₃, M₄, ... Mₙ) dans la direction de défilement du produit de laminage, à travers le premier endroit de mesure (M₀).

6. Procédé selon la revendication 4, dans lequel on procède à une segmentation en segments en masse ou en volume par intégration à plusieurs endroits de mesure (M₀, M₁, M₂, M₃, M₄, ... Mₙ), et on utilise, à titre de paramètres d'exploitation mesurés et/ou supplémentaires d'un des paramètres d'exploitation correspondant aux endroits de mesure (M₀, M₁, M₂, M₃, M₄, ... Mₙ) d'un des endroits de mesure antérieurs ou postérieurs (M₀, M₁, M₂, M₃, M₄, ... Mₙ).

7. Procédé selon la revendication 4, dans lequel on procède à une segmentation en segments en masse ou en volume par intégration à plusieurs endroits de mesure (M₀, M₁, M₂, M₃, M₄, ... Mₙ), et on utilise, à titre de paramètres d'exploitation mesurés et/ou supplémentaires, des valeurs de consigne de paramètres d'exploitation à au moins un des endroits de mesure (M₀, M₁, M₂, M₃, M₄, ... Mₙ).

8. Procédé selon la revendication 4, qui comprend en outre les étapes d'au moins deux des revendications 5 à 7 pour l'obtention d'une redondance de la segmentation des segments en masse ou en volume.

9. Procédé selon l'une quelconque des revendications précédentes, dans lequel une synchronisation initiale a lieu à un endroit de mesure (M₀, M₁, M₂, M₃, M₄, ... Mₙ) via l'enregistrement du signal d'entrée de la tête du produit de laminage et/ou via l'enregistrement d'une partie du produit de laminage (3), qui fait suite à la tête du produit de laminage.

10. Procédé selon l'une quelconque des revendications précédentes, dans lequel, après le passage d'un segment à travers au moins une cage (2) du laminoir (1) et la poursuite du segment au moyen d'un endroit de mesure (M₀, M₁, M₂, M₃, M₄, ... Mₙ) disposé à la suite de la cage (2) dans la direction de défilement du produit de laminage, on détermine l'effet de la cage de laminoir (2) sur le segment, et on s'appuie sur cet effet constaté de la cage de laminoir (2) pour un segment du produit de laminage qui doit être laminé à la suite ou pour un produit de laminage qui doit être laminé à la suite.

11. Procédé selon l'une quelconque des revendications précédentes, **caractérisé par** l'étape dans laquelle :
on enregistre un signal d'entrée de la tête du produit de laminage (MIS_{M0}, MIS_{M1}, MIS_{M2}, ... MIS_{Mn}) à titre de paramètre d'exploitation mesuré, en particulier à titre de signal de départ pour l'intégration des segments en masse ou en volume.

12. Procédé selon l'une quelconque des revendications précédentes, **caractérisé en ce qu'**on entre dans l'identification une vitesse du produit de laminage côté entrée à titre de paramètre d'exploitation mesuré.

13. Procédé selon la revendication 12, **caractérisé en ce qu'**on mesure la vitesse du produit de laminage par la mesure du processus de déroulement d'un dévidoir.

14. Procédé selon la revendication 1 ou 2, dans lequel on mesure la largeur du produit de laminage uniquement devant une première cage (2) du laminoir (1) ou on entre la largeur du produit de laminage dans l'identification, uniquement à titre de valeur de consigne non mesurée.

15. Procédé selon la revendication 1, **caractérisé en ce qu'**on mesure l'épaisseur du produit de laminage à trois endroits de mesure au maximum, en particulier avant une première cage de laminoir (2), directement après la première cage de laminoir (2) et après une dernière cage de laminoir (2), plusieurs cages de laminoir (2) étant prévues.

16. Procédé selon l'une quelconque des revendications précédentes, **caractérisé par** l'étape dans laquelle :
on identifie les segments en masse ou en volume dans une unité de programmation subordonnée, qui est appropriée pour la programmation du laminoir (1), en particulier en attribuant des paramètres d'exploitation mesurés et/ou supplémentaires aux segments en masse ou en volume.
